# EUROPÄISCHE PATENTSCHRIFT

(11) **EP 3 023 035 B1**
(45) Veröffentlichungstag und Bekanntmachung des Hinweises auf die Patenterteilung: **28.02.2018**
(21) Anmeldenummer: 15201246.4
(22) Anmeldetag: 28.11.2014
(51) Int. Cl.: A47F 3/00, A47F 3/04

(54) **WARENPRÄSENTATIONSMÖBEL SOWIE DETAILS EINES WARENPRÄSENTATIONSMÖBELS**
GOODS DISPLAY CABINET AND DETAILS OF A GOODS DISPLAY CABINET
MEUBLE DE PRESENTATION DE MARCHANDISE AINSI QUE DETAILS D'UN MEUBLE DE PRESENTATION DE MARCHANDISE

(30) Priorität: 28.11.2013 DE 102013113166; 11.02.2014 DE 102014101680
(43) Veröffentlichungstag der Anmeldung: 25.05.2016
(62) Teilanmeldung aus: 14195336.4
(73) Patentinhaber: PAN-DUR Holding GmbH & Co. KG, 74747 Ravenstein (DE)
(72) Erfinder: WEISS, Albert, 74747 Ravenstein (DE)
(74) Vertreter: Baudler, Ron

(56) Entgegenhaltungen:
- DE-B3-102007 046 526
- DE-U1-202007 007 785
- US-A- 4 660 903

## Beschreibung

Die Erfindung betrifft ein Warenpräsentationsmöbel, insbesondere in Formeines Kühlmöbels, das der Aufnahme und Präsentation von zu kühlenden Waren, vorzugsweise Lebensmitteln, dient. Das Warenpräsentationsmöbel umfasst einen Aufnahmeraum für Waren und wenigstens eine Tür, beispielsweise in Form einer Truhenabdeckung, die zwischen einer Offen- und einer Schließstellung bewegbar, beispielsweise verschiebbar oder verschwenkbar, ist und über die der Aufnahmeraum von außen zugänglich ist.

Entsprechende Warenpräsentationsmöbel sind beispielsweise in der US 4 660 903 A (allseitig einsichtiges und über eine Tür zugängliches Kühlmöbel) und der DE 10 2007 046 526 B3 (Kühltruhe mit stufenförmiger Seitenscheibe) beschrieben.

Erfindungsgemäß ist vorgesehen, dass das Warenpräsentationsmöbel zumindest eine Wandung besitzt, die mehrere parallel zueinander verlaufende und miteinander zu einem Scheibenverbund verbundene Scheiben aufweist, wobei wenigstens eine der Scheiben in wenigstens einem Randbereich des Scheibenverbunds die restlichen Scheiben des Scheibenverbunds in einer Längs- und/oder Querrichtung des Scheibenverbunds überragt, so dass der Scheibenverbund in einem Querschnitt ein stufenförmiges Profil aufweist.

Es ist selbstverständlich möglich, dass zumindest ein Teil der Stirnseiten der Scheiben des Scheibenverbunds von außen sichtbar ist. In diesem Fall wären keine separaten Abschlussprofile nötig.

Vorzugsweise überdeckt die bezüglich des Aufnahmeraums außen angeordnete Scheibe die restlichen Scheiben, die wiederum gleiche Abmessungen haben können. Ebenso kann es von Vorteil sein, wenn die äußere, d. h. dem Aufnahmeraum des Kühlmöbels abgewandte, Scheibe und auch eine oder mehrere mittlere Scheiben des Scheibenverbunds die innere Scheibe desselben überdeckt bzw. überragt. Der Betrag der Überdeckung kann zudem zwischen 50% und 200%, vorzugsweise zwischen 70% und 150%, der Dicke des Scheibenverbunds annehmen.

Ebenso ist es möglich, dass die einzelnen Scheiben des Scheibenverbunds zumindest teilweise nach außen hin ohne separate Abdeckung abschließen. Beispielsweise könnten die einzelnen Scheiben in ihrem Randbereich mit Hilfe einer Kleb- und/oder Dichtmasse miteinander verbunden sein, wobei die entsprechende Masse von außen sichtbar ist. In jedem Fall weist der Scheibenverbund in einer senkrecht zu den Scheibenflächen verlaufender Richtung ein Stufenprofil auf. Kommt der entsprechende Scheibenverbund, wie erfindungsgemäß vorgesehen, als Seitenscheibe eine Warenpräsentationsmöbels zum Einsatz, so greift die der Seitenscheibe benachbarte Tür beim Schließen in den von dem Stufenprofil gebildeten Freiraum ein und schließt hierbei bündig mit dem Scheibenverbund ab. Die Außenkontur des Scheibenverbunds in einem senkrecht auf die Scheibenfläche gerichteten Blick kann selbstverständlich an das jeweilige Warenpräsentationsmöbel angepasst sein, so dass auch geschwungene Konturen bzw. Konturen mit mehreren verschiedenen Radien denkbar sind. Erfindungsgemäß dient der Scheibenverbund als Seitenscheiben eines Warenpräsentationsmöbels Die Seitenscheibe weist ein Stufenprofil auf, wobei es vorteilhaft ist, wenn eine der Seitenscheibe benachbarte Tür in ihrer Schließstellung derart an der Seitenscheibe anliegt bzw. eine wenige Millimeter von dieser beabstandete Stellung einnimmt, dass die Scheiben der Tür und die Scheiben des Scheibenverbunds senkrecht zueinander verlaufen. Hierbei ist es ebenso von Vorteil, wenn die Stirnseiten eines Teils der Scheiben des Scheibenverbunds zur Seite hin bündig in die Scheibe der Tür übergeht, wobei die Stirnseite(n) des oder der restlichen Scheiben des Scheibenverbunds von der Scheibe der Tür überdeckt sein sollte.

Besonders vorteilhaft wäre es in diesem Zusammenhang, wenn der als Seitenscheibe dienende Scheibenverbund eine erste Scheibe besitzt (die vorzugsweise auf der den Aufnahmeraum des Warenpräsentationsraum zugewandten Seite des Scheibenverbunds angeordnet ist), die in einer Frontansicht des Warenpräsentationsmöbels zumindest teilweise hinsichtlich zwei weiterer Scheiben des Scheibenverbunds zurückversetzt ist. Diese Scheibe wird schließlich von der Scheibe der dem Scheibenverbund benachbarten Tür in ihrer Schließstellung überlappt, wobei die Scheibe der Tür in ihrer Schließstellung wiederum stirnseitig an einer mittleren Scheibe des Scheibenverbunds anliegen sollte. Die äußere Scheibe des Scheibenverbunds dient in diesem Fall vorzugsweise als seitliche Abschlussfläche des Warenpräsentationsmöbels, wobei diese Fläche vorzugsweise rahmenlos ausgebildet ist, so dass in der Seitenansicht des Warenpräsentationsmöbel eine Seitenfläche zu sehen ist, die nach außen hin, zumindest größtenteils, durch die Stirnseite der äußeren Scheibe des als Seitenscheibe dienenden Scheibenverbunds abgeschlossen ist.

Des Weiteren ist es vorteilhaft, wenn zumindest eine der Scheiben zumindest einen Scheibenabschnitt aufweist, der wenigstens eine weitere Scheibe im Sinne von Anspruch 1 überragt, wobei vorgesehen ist, dass der Scheibenverbund über den genannten Scheibenabschnitt form- und/oder kraftschlüssig mit einem Halteprofil des Warenpräsentationsmöbels verbunden ist. Mit anderen Worten besitzt der Scheibenverbund also einen oder mehrere Scheibenabschnitte, die beim Blick senkrecht auf den Scheibenverbund (d. h. in der Richtung, in der die einzelnen Scheiben des Scheibenverbunds hintereinander angeordnet sind) aus dem Scheibenverbund herausragt bzw. herausragen. Der entsprechende Scheibenabschnitt, der sich im Übrigen über eine oder auch mehrere Stirnseiten des Scheibenverbunds erstrecken kann, ist wiederum form- und/oder kraftschlüssig mit einem oder mehreren Halteprofilen verbunden, die Teil eines Trägerrahmens des Warenpräsentationsmöbels oder einem mit dem Trägerrahmen verbundenen Abschnitt des Warenpräsentationsmöbels verbunden sind.

Der Scheibenverbund wird also direkt über zumindest eine Scheibe des Scheibenverbunds fixiert, wobei die Fixierung beispielsweise durch Klemmen des genannten Scheibenabschnitts erfolgen kann. Im Übrigen kann der genannte Scheibenabschnitt nur über eine, beispielsweise die untere, Stirnseite des Scheibenverbunds mit einem entsprechenden Halteprofil in Verbindung stehen. Denkbar ist ebenso, dass mehrere Stirnseiten des Scheibenverbunds einen entsprechend hervorragenden Scheibenabschnitt aufweisen, so dass der Scheibenverbund nicht nur im unteren, sondern auch in seinem Seitenbereich über den jeweils hervorragenden Scheibenabschnitt fixiert sein kann (der Scheibenverbund kann generell eine Seitenwand oder einen Seitenwandabschnitt des Warenpräsentationsmöbels bilden).

Von Vorteil ist es auch, wenn der genannte Scheibenabschnitt Teil der mittleren Scheibe eines drei Scheiben umfassenden Scheibenverbunds ist. In diesem Fall ist der Scheibenverbund unter anderem oder ausschließlich über den oder die entsprechenden Scheibenabschnitte der mittleren Scheibe ortsfest fixiert. Die der mittleren Scheiben benachbarten Scheiben können schließlich bündig in dem Scheibenverbund benachbarte Oberflächenabschnitte des Warenpräsentationsmöbels übergehen. Insbesondere kann auch vorgesehen sein, dass der Scheibenverbund über seine nach unten und/oder zur Seite weisenden Stirnseiten gegenüber entsprechenden Halteprofilen fixiert ist, während er im Bereich seiner nach oben weisenden Stirnseite mit einem Abschlussprofil versehen sein kann, das beispielsweise als Trägerprofil ausgebildet sein kann, über das wiederum entsprechende Türen des Warenpräsentationsmöbels (die vorzugsweise als Schiebetüren ausgebildet sind) geführt sind.

Generell sei an dieser Stelle darauf hingewiesen, dass der Scheibenverbund als Isolierglasscheibenverbund vorliegen kann. Die einzelnen Scheiben können also voneinander beabstandet sein, wobei zwischen den Scheiben ein Gas oder auch eine Flüssigkeit angeordnet sein kann.

Ebenso bringt es Vorteile mit sich, wenn das Halteprofil eine, vorzugsweise nutförmige, Vertiefung aufweist. Hierbei ist vorgesehen, dass der genannte Scheibenabschnitt in die entsprechende Vertiefung eingreift, wobei der Scheibenabschnitt vorzugsweise zwischen 0,5 cm und 5 cm tief in die Vertiefung eindringen sollte, um eine sichere Fixierung des Scheibenverbunds gegenüber dem oder den Halteprofil(en) sicherzustellen.

Besonders bevorzugt ist zwischen dem genannten Scheibenabschnitt und der den Scheibenabschnitt aufnehmenden Vertiefung zumindest ein Dichtelement angeordnet. Bei dem Dichtelement handelt es sich vorzugsweise um ein dünnes, elastisches Material, welches sich sowohl an den Scheibenabschnitt als auch das Halteprofil anschmiegt bzw. anpasst (alternativ kann es sich bei dem Dichtelement auch um eine ausgehärtete Masse, z. B. einen Schaum, handeln, der während der Fertigung des Warenpräsentationsmöbels zwischen die entsprechende Scheibe und das Halteprofil eingebracht wurde). Durch das Dichtungselement ist in jedem Fall sichergestellt, dass der Kontaktbereich zwischen dem Scheibenabschnitt und dem Halteprofil luft- und wasserdicht abgedichtet ist. Das Eindringen von Wärme und/oder Feuchtigkeit über den genannten Kontaktbereich wird hierdurch verhindert, wobei dies besonders wichtig ist, wenn das Warenpräsentationsmöbel als Kühlmöbel ausgebildet ist. Im Übrigen kann sich das Dichtelement nicht nur über den hervorragenden Scheibenabschnitt des Scheibenverbunds sondern auch über benachbarte Abschnitte der gegenüber diesem zurückversetzten Scheiben erstrecken.

Vorteilhafterweise ist der Scheibenverbund ausschließlich über einen oder mehrere der genannten Scheibenabschnitte räumlich fixiert, wobei die Fixierung vorzugsweise durch Klemmen des oder der hervorragenden Scheibenabschnitte in einem oder mehreren Halteprofilen erfolgt. Auf zusätzliche Schraubfixierungen kann in diesem Fall verzichtet werden.

Auch ist es von Vorteil, wenn das Halteprofil durch einen Isolationsgrundkörper des als Kühlmöbel ausgebildeten Warenpräsentationsmöbels gebildet ist. So ist es bei Kühlmöbeln üblich, dass ein geschäumter und in der Regel wannenförmiger Isolationsgrundkörper existiert. In diesem Isolationsgrundkörper, der neben einem Bodenbereich auch mehrere seitliche Wandabschnitte umfasst, können nun eine oder auch mehrere Vertiefungen eingebracht sein, in die sich wiederum die entsprechenden hervorragenden Scheibenabschnitte des jeweilige Scheibenverbunds erstrecken. Die Vertiefungen verlaufen vorzugsweise auf einer nach oben weisenden Stirnfläche eines oder mehrerer Wandabschnitte des Isolationsgrundkörpers.

Schließlich ist es vorteilhaft, wenn das Halteprofil neben der oben genannten Vertiefung eine oder mehrere weitere Vertiefungen aufweist, über die das Halteprofil mit weiteren Elementen bzw. Abschnitten des Warenpräsentationsmöbels verbunden ist. Beispielsweise könnte das Halteprofil über eine oder mehrere Vertiefungen mit einem Grundrahmen des Warenpräsentationmöbels verbunden sein. Ebenso können an dem Halteprofil Ausrüstungselemente des Warenpräsentationsmöbels, beispielsweise in Form von Beleuchtungselementen oder Führungen für die Türen, angeordnet sein.

Im Folgenden werden Ausführungsbeispiele der bisher beschriebenen Erfindung gezeigt. Es zeigt:
- **Figuren 1 bis 3**: verschiedene Kühlmöbel,
- **Figur 4**: eine perspektivische Prinzipskizze eines Warenpräsentationsmöbels,
- **Figur 5**: eine weitere perspektivische Prinzipskizze eines Warenpräsentationsmöbels,
- **Figuren 6 und 7**: einen Scheibenverbund eines Warenpräsentationsmöbels,
- **Figur 8**: einen Ausschnitt eines Warenpräsentationsmöbels, und
- **Figur 9**: einen Ausschnitt eines weiteren Warenpräsentationsmöbels.

Gleichartige Bauteile sind in den einzelnen Figuren mit denselben Bezugszeichen versehen, wobei in den Figuren 1 bis 3 gleichartige Elemente aus Gründen einer besseren Übersichtlichkeit stets nur einmal mit einem Bezugszeichen versehen sind (beispielsweise besitzen die in den Figuren 1 bis 3 gezeigten Kühlmöbel 5 offensichtlich mehrere Türen 2 mit daran befestigten Griffen 1).

Beschrieben wird ein Warenpräsentationsmöbel, das vorzugsweise als Kühlmöbel ausgebildet ist und daher einen entsprechenden Kältemittelkreislauf besitzt, der jedoch in den Figuren 1 bis 3 aus Übersichtsgründen nicht dargestellt ist.

Figur 4 zeigt den prinzipiellen Aufbau eines als Truhe ausgebildeten Warenpräsentationsmöbels, wie es beispielsweise als von oben zugängliches Kühlmöbel 5 eines Lebensmitteldiscounters zum Einsatz kommt. Das Warenpräsentationsmöbel besitzt zwei (oder mehr) durch eine Trennung, beispielsweise einen insolierenden Mittenunterbau 8, voneinander separierte Aufnahmeräume 13, die auch in Tiefenrichtung (d. h. in einer Richtung, die senkrecht zur Längsausdehnung der Trennung verläuft) durch nicht gezeigte Trennelemente in einzelne Abteilungen untergliedert sein können.

In jedem Fall ist das gezeigte Warenpräsentationsmöbel zumindest von zwei Seiten von einem Kunden zugänglich, nämlich in Figur 4 von rechts unten und von links oben.

Um nun den Blick von einer der genannten Seiten in den bezüglich der Trennung gegenüberliegenden Hauptaufnahmeraum des Warenpräsentationsmöbels zu ermöglichen, kann oberhalb des Mittenunterbaus 8 ein transparenter, beispielsweise aus Glas gefertigter, Trennabschnitt, beispielsweise in Form eines Mittelträgers 6, vorgesehen sein, der ebenfalls Teil der Trennung sein kann.

In Figur 6 ist ein Scheibenverbund dargestellt, der beispielsweise als Seitenbegrenzung eines Warenpräsentationsmöbels zum Einsatz kommen kann. Wie ersichtlich, besteht der Scheibenverbund aus drei Scheiben 7, die über ihren Umfang mit Hilfe von Spacern, Dichtmassen 3 und/oder Kleber miteinander verbunden sein können und somit einen Dreifach-Isolierglasverbund bilden.

Wie zudem aus dem Vergleich der Figuren 6 und 7 ersichtlich, erstrecken sich die beiden äußeren (in den Figuren links) dargestellten Scheiben 7 weiter nach vorne als die innere (in den Figuren rechts gezeigte) Scheibe. Hierdurch entsteht eine Einbuchtung, in die schließlich eine, vorzugsweise rahmenlose, Tür 2 geschoben werden kann, wie dies in Figur 7 gezeigt ist. Im Ergebnis ist in geschlossenem Zustand der Tür 2 von außen nahezu ausschließlich Glas zu sehen, resultierend in einer eleganten äußeren Formgebung des Warenpräsentationsmöbels mit maximaler Durchblickfläche nach innen.

Der in den Figuren 6 und 7 gezeigte Scheibenverbund kann selbstverständlich beliebige Außenkonturen aufweisen.

Ferner ist es natürlich auch denkbar, dass nur eine, vorzugsweise die äußere, der drei Scheiben 7 weiter nach vorne ragt.

Figur 8 zeigt nun eine Möglichkeit, wie der erfindungsgemäße Scheibenverbund, der als Seitenwandung eines Warenpräsentationsmöbels dient, im Warenpräsentationsmöbel ortsfest fixiert sein kann. Wie aus Figur 8 ersichtlich, ragt vorzugsweise eine, insbesondere die mittlere, Scheibe 7 des Scheibenverbunds im Bereich einer oder mehrere Stirnseiten aus dem Scheibenverbund hervor. Der hervorragende Scheibenabschnitt 17 ragt wiederum in eine vorzugsweise nutförmige Vertiefung 15 eines Halteprofils 14, das wiederum Teil eines Grundrahmens oder eines Isolationsgrundkörpers 18 (vergleiche Figuren 4 und 5) ist oder mit einem der genannten Elemente verbunden ist. Der Scheibenverbund wird in diesem Fall klemmend fixiert, so dass auf weitere Fixierungselemente (z. B. Schrauben) auch verzichtet werden kann.

Während Figur 8 eine Lösung zeigt, bei der der Scheibenverbund über seine nach unten weisende Stirnseite in dem gezeigten Halteprofil 14 gehalten ist, ist es zusätzlich oder alternativ auch denkbar, den Scheibenverbund im Bereich einer oder auch im Bereich beider seitlichen Stirnseiten entsprechend zu fixieren.

Wie ein Verglich der Figuren 8 und 9 (die eine geschnittene Frontansicht einer zu Figur 8 alternativen Lösung zeigt) erkennen lässt, kann der Scheibenverbund auch nur zwei zueinander benachbarte Scheiben 7 aufweisen. Auch ist es denkbar, dass der in Figur 8 gezeigte Scheibenverbund nicht über seine mittlere, sondern eine der beiden äußeren Scheiben 7 im bzw. am Halteprofil 14 fixiert ist.

Figur 8 zeigt des Weiteren, dass das Halteprofil 14 neben der den hervorragenden Scheibenabschnitt 17 aufnehmenden Vertiefung 15 eine oder mehrere Vertiefungen 15 aufweisen kann, über die weitere Elemente des Warenpräsentationsmöbels mit dem Halteprofil 14 in Verbindung stehen können.

Ferner ist es von Vorteil, wenn zwischen dem aus dem Scheibenverbund hervorragenden und in die Vertiefung 15 des Halteprofils 14 eingreifenden Scheibenabschnitt 17 und dem Halteprofil 14 ein Dichtelement 16 angeordnet ist, um den Scheibenabschnitt 17 gegenüber dem Halteprofil 14 abzudichten bzw. auf den Scheibenverbund einwirkende Kräfte abzufedern. Die vorliegende Erfindung ist nicht auf die dargestellten und beschriebenen Ausführungsbeispiele beschränkt. Vielmehr sind beliebige Kombinationen der in den Ansprüchen und der Beschreibung beschriebenen und in den Figuren gezeigten Merkmale von der vorliegenden Offenbarung umfasst, soweit dies innerhalb des Schutzbereichs der Ansprüche liegt.

### Bezugszeichenliste

- 1: Griff
- 2: Tür
- 3: Dichtmasse
- 4: LED
- 5: Kühlmöbel
- 6: Mittelträger
- 7: Scheibe
- 8: Mittenunterbau
- 9: Truhenabdeckung
- 10: Abdeckung
- 11: Trägerprofil
- 12: Gleitelement
- 13: Aufnahmeraum
- 14: Halteprofil
- 15: Vertiefung
- 16: Dichtelement
- 17: eine wenigstens eine weitere Scheibe überragender Scheibenabschnitt einer Scheibe
- 18: Isolationsgrundkörper

### Bezugszeichenliste

- 1: Griff
- 2: Tür
- 3: Dichtmasse
- 4: LED
- 5: Kühlmöbel
- 6: Mittelträger
- 7: Scheibe
- 8: Mittenunterbau
- 9: Truhenabdeckung
- 10: Abdeckung
- 11: Trägerprofil
- 12: Gleitelement
- 13: Aufnahmeraum
- 14: Halteprofil
- 15: Vertiefung
- 16: Dichtelement
- 17: eine wenigstens eine weitere Scheibe überragender Scheibenabschnitt einer Scheibe
- 18: Isolationsgrundkörper

## Patentansprüche

1. Warenpräsentationsmöbel, insbesondere in Form eines Kühlmöbels (5), das der Aufnahme und Präsentation von zu kühlenden Waren, vorzugsweise Lebensmitteln, dient, wobei das Warenpräsentationsmöbel einen Aufnahmeraum (13) für Waren umfasst, wobei das Warenpräsentationsmöbel Türen (2; 9), beispielsweise in Form von Truhenabdeckungen (9) umfasst, die zwischen einer Offen- und einer Schließstellung bewegbar, beispielsweise verschiebbar oder verschwenkbar, sind und über die der Aufnahmeraum (13) von außen zugänglich ist, wobei das Warenpräsentationsmöbel zumindest eine Wandung besitzt, die mehrere parallel zueinander verlaufende und miteinander zu einem Scheibenverbund verbundene Scheiben (7) aufweist, wobei der Scheibenverbund als Seitenscheibe des Warenpräsentationsmöbel dient, wobei wenigstens eine der Scheiben (7) in wenigstens einem Randbereich des Scheibenverbunds eine oder mehrere der restlichen Scheiben (7) des Scheibenverbunds in einer Längs- und/oder Querrichtung des Scheibenverbunds überragt, so dass der Scheibenverbund in einem Querschnitt ein stufenförmiges Profil aufweist, so dass ein Freiraum geschaffen ist, **dadurch gekennzeichnet, dass** eine der Seitenscheibe benachbarte Tür (2; 9) beim Schließen in den vom Stufenprofil gebildeten Freiraum eingreift und hierbei bündig mit dem Scheibenverbund abschließt.

2. Warenpräsentationsmöbel gemäß dem vorangegangenen Anspruch, **dadurch gekennzeichnet, dass** die einzelnen Scheiben (7) des Scheibenverbunds zumindest teilweise nach außen hin ohne separate Abdeckung (10) abschließen, wobei insbesondere zumindest ein Teil der Stirnseiten der Scheiben (7) des Scheibenverbunds von außen sichtbar sind.

3. Warenpräsentationsmöbel gemäß einem der vorangegangenen Ansprüche, **dadurch gekennzeichnet, dass** die bezüglich des Aufnahmeraums (13) außen angeordnete Scheibe (7) die restlichen Scheiben (7) überdeckt, wobei die restlichen Scheiben (7) vorzugsweise gleiche Abmessungen haben.

4. Warenpräsentationsmöbel gemäß einem der vorangegangenen Ansprüche, **dadurch gekennzeichnet, dass** die äußere, d. h. dem Aufnahmeraum (13) des als Kühlmöbel (5) ausgebildeten Warenpräsentationsmöbels abgewandte, Scheibe (7) und auch eine oder mehrere mittlere Scheiben (7) des Scheibenverbunds die innere Scheibe (7) desselben überdeckt bzw. überragt, wobei der Betrag der Überdeckung vorzugsweise einen Wert zwischen 50 % und 200 %, vorzugsweise zwischen 70 % und 150 %, der Dicke des Scheibenverbunds annimmt.

5. Warenpräsentationsmöbel gemäß einem der vorangegangenen Ansprüche, **dadurch gekennzeichnet, dass** zumindest eine der Scheiben (7) zumindest einen, wenigstens eine weitere Scheibe (7) im Sinne von Anspruch 1 überragenden, Scheibenabschnitt (17) aufweist, über den der Scheibenverbund form- und/oder kraftschlüssig mit einem Halteprofil (14) des Warenpräsentationsmöbels verbunden ist.

6. Warenpräsentationsmöbel gemäß dem vorangegangenen Anspruch, **dadurch gekennzeichnet, dass** der genannte Scheibenabschnitt (17) Teil der mittleren Scheibe (7) eines drei Scheiben (7) umfassenden Scheibenverbunds ist.

7. Warenpräsentationsmöbel gemäß Anspruch 5 oder 6, **dadurch gekennzeichnet, dass** das Halteprofil (14) eine, vorzugsweise nutförmige, Vertiefung (15) aufweist, in die der genannte Scheibenabschnitt (17) eingreift, wobei vorzugsweise zwischen dem genannten Scheibenabschnitt (17) und der Vertiefung (15) zumindest ein Dichtelement (16) angeordnet ist.

8. Warenpräsentationsmöbel gemäß dem vorangegangenen Anspruch, **dadurch gekennzeichnet, dass** der Scheibenverbund ausschließlich über einen oder mehrere der genannten Scheibenabschnitte (17) räumlich fixiert ist.

9. Warenpräsentationsmöbel gemäß einem der Ansprüche 5 bis 8, **dadurch gekennzeichnet, dass** das Halteprofil (14) durch einen Isolationsgrundkörper (18) des als Kühlmöbel (5) ausgebildeten Warenpräsentationsmöbels gebildet ist.

10. Warenpräsentationsmöbel gemäß Anspruch 7 oder gemäß Anspruch 7 und Anspruch 8 und/oder 9, **dadurch gekennzeichnet, dass** das Halteprofil (14) neben der in Anspruch 7 genannten Vertiefung (15) eine oder mehrere weitere Vertiefungen (15) aufweist, über die das Halteprofil (14) mit weiteren Elementen bzw. Abschnitten des Warenpräsentationsmöbels verbunden ist.

## Claims

1. A merchandise display cabinet, particularly in the form of a refrigerated cabinet (5), for receiving and presenting goods to be chilled, preferably food products, the merchandise display cabinet comprising a storage space (13) for goods, the merchandise display cabinet comprising doors (2; 9), for example in the form of chest covers (9) displaceable between an open and a closed position, for example slideable or pivotable, and by means of which the storage space (13) is accessible from the outside, the merchandise display cabinet having at least one wall comprising a plurality of panes (7) running parallel to each other and combined with each other forming a composite pane, the composite pane serving as the side pane of the merchandise display cabinet, at least one of the panes (7) overlapping one or more of the remaining panes (7) in at least one edge region of the composite pane in a longitudinal and/or transverse direction of the composite pane, so that the composite pane comprises a stepped profile in a cross section, so that free space is created, **characterized in that** a door (2; 9) adjacent to the side pane engages in the free space formed by the stepped profile when closing and thereby locks flush with the composite pane.

2. The merchandise display cabinet according to the preceding claim, **characterized in that** the individual panes (7) of the composite pane close off at least partially to the outside without a separate cover (10), wherein particularly at least part of the front faces of the panes (7) of the composite pane is visible from the outside.

3. The merchandise display cabinet according to any one of the preceding claims, **characterized in that** the pane (7) disposed at the outside relative to the storage space (13) covers the remaining panes (7), wherein the remaining panes (7) preferably have identical dimensions.

4. The merchandise display cabinet according to any one of the preceding claims, **characterized in that** the outer pane (7), that is, the pane facing away from the storage space (13) of the merchandise display cabinet implemented as a refrigerated cabinet (5), and one or more middle panes (7) of the composite pane covers or overlaps the inner pane (7) of the same, wherein the amount of coverage is preferably a value between 50% and 200%, preferably between 70% and 150%, of the thickness of the composite pane.

5. The merchandise display cabinet according to any one of the preceding claims, **characterized in that** at least one of the panes (7) comprises at least one pane segment (17) overlapping at least one further pane (7) in the sense of claim 1, by means of which the composite pane is connected to a mounting profile (14) of the merchandise display cabinet in a form-fit and/or force-fit manner.

6. The merchandise display cabinet according to the preceding claim, **characterized in that** said pane segment (17) is part of the middle pane (7) of a composite pane comprising three panes (7).

7. The merchandise display cabinet according to claim 5 or 6, **characterized in that** the mounting profile (14) comprises a preferably groove-shaped recess (15) in which said pane segment (17) engages, wherein at least one sealing element (16) is disposed preferably between said side segment (17) and the recess (15).

8. The merchandise display cabinet according to the preceding claim, **characterized in that** the composite pane is spatially fixed exclusively by means of one or more of said pane segments (17).

9. The merchandise display cabinet according to any one of the claims 5 through 8, **characterized in that** the mounting profile (14) is formed by an insulation base body (18) of the merchandise display cabinet implemented as a refrigerated cabinet (5).

10. The merchandise display cabinet according to claim 7 or according to claim 7 and claim 8 and/or 9, **characterized in that** the mounting profile (14) comprises one or more further recesses (15) in addition to the recess (15) indicated in claim 7, by means of which the mounting profile (14) is connected to further elements or segments of the merchandise display cabinet.

## Revendications

1. Meuble de présentation de marchandises, en particulier en forme de meuble frigorifique (5), qui sert à accueillir et à présenter des marchandises à réfrigérer, de préférence des denrées alimentaires, dans lequel le meuble de présentation de marchandises comporte une compartiment d'accueil (13) pour les marchandises, dans lequel le meuble de présentation de marchandises comporte des portes (2 ; 9), par exemple en forme de recouvrements (9) de congélateur, qui sont déplaçables, par exemple coulissantes ou pivotantes, entre une position ouverte et une position fermée, et par lesquelles le compartiment d'accueil (13) est accessible depuis l'extérieur, dans lequel le meuble de présentation de marchandises comporte au moins une paroi qui comporte plusieurs vitres (7) s'étendant parallèlement les unes par rapport aux autres et reliées les unes avec les autres en un assemblage de vitres, dans lequel l'assemblage de vitres sert de vitre latérale du meuble de présentation de marchandises, dans lequel l'une au moins des vitres (7) déborde sur une ou plusieurs des autres vitres (7) dans une direction longitudinale et/ou transversale de l'assemblage de vitres, dans au moins une zone de bordure de l'assemblage de vitres de manière à ce que l'assemblage de vitres présente un profil en forme d'escalier dans une section transversale, de manière à ce qu'il soit créé un espace libre, **caractérisé en ce qu'**une porte (2 ; 9) adjacente à la vitre latérale s'engage lors de la fermeture dans l'espace libre formé par le profil en escalier et se ferme à fleur avec l'assemblage de vitres.

2. Meuble de présentation de marchandises selon la revendication précédente, **caractérisé en ce que** les vitres (7) individuelles de l'assemblage de vitres affleurent au moins partiellement vers l'extérieur sans recouvrement (10) séparé, sachant qu'en particulier au moins une partie des faces frontales des vitres (7) de l'assemblage de vitres est visible de l'extérieur.

3. Meuble de présentation de marchandises selon l'une des revendications précédentes, **caractérisé en ce que** la vitre (7) disposée à l'extérieur par rapport au compartiment d'accueil (13) recouvre les autres vitres (7), sachant que les autres vitres (7) possèdent de préférence des dimensions identiques.

4. Meuble de présentation de marchandises selon l'une des revendications précédentes, **caractérisé en ce que** la vitre (7) extérieure, c.-à-d. éloignée du compartiment d'accueil (13) du meuble de présentation de marchandises se présentant sous la forme d'un meuble frigorifique (5), et également une ou plusieurs vitres (7) intermédiaires de l'assemblage de vitres recouvre ou déborde sur la vitre (7) intérieure de l'assemblage de vitres, sachant que le montant du recouvrement prend de préférence une valeur entre 50 % et 200 %, de préférence entre 70 % et 150 %, de l'épaisseur de l'assemblage de vitres.

5. Meuble de présentation de marchandises selon l'une des revendications précédentes, **caractérisé en ce que** l'une des vitres (7) au moins comporte au moins une section de vitre (17) surplombant au moins une vitre (7) supplémentaire au sens de la revendication 1, par laquelle l'assemblage de vitres est relié par complémentarité de formes et/ou de forces avec un profilé d'arrêt (14) du meuble de présentation de marchandises.

6. Meuble de présentation de marchandises selon la revendication précédente, **caractérisé en ce que** ladite section (17) de vitre est partie d'une vitre intermédiaire (7) d'un assemblage de vitre comportant trois vitres (7).

7. Meuble de présentation de marchandises selon la revendication 5 ou 6, **caractérisé en ce que** le profilé d'arrêt (14) comporte un creux (15), de préférence en forme de rainure, dans lequel s'engage ladite section (17) de vitre, sachant que, de préférence, un élément d'étanchéité (16) est disposé entre ladite section (17) de vitre et le creux (15).

8. Meuble de présentation de marchandises selon la revendication précédente, **caractérisé en ce que** l'assemblage de vitres est fixé dans l'espace exclusivement par un ou plusieurs desdites sections (17) de vitres.

9. Meuble de présentation de marchandises selon l'une des revendications 5 à 8, **caractérisé en ce que** le profilé d'arrêt (14) est formé par un corps de base d'isolation (18) du meuble de présentation de marchandises se présentant sous la forme d'un meuble frigorifique (5).

10. Meuble de présentation de marchandises selon la revendication 7 ou selon la revendication 7 et la revendication 8 et/ou 9, **caractérisé en ce que** le profilé d'arrêt (14) comporte outre le creux (15) indiqué dans la revendication 7, un ou plusieurs autres creux (15) par lesquels le profilé d'arrêt (14) est relié avec d'autres éléments ou sections du meuble de présentation de marchandises.
